# FASCICULE DE BREVET EUROPEEN

(11) **EP 2 239 066 B1**
(45) Date de publication et mention de la délivrance du brevet: **28.03.2012**
(21) Numéro de dépôt: 10153897.3
(22) Date de dépôt: 17.02.2010
(51) Int. Cl.: B21D 51/18, B21D 51/26

(54) **Production de conteneurs métalliques**
Herstellung von Metallbehältern
Production of metal containers

(30) Priorité: 07.04.2009 FR 0952255
(43) Date de publication de la demande: 13.10.2010
(73) Titulaire: Sabatier SAS, 13127 Vitrolles (FR)
(72) Inventeur: Geisse, Grégory, 13170 Les Pennes Mirabeau (FR)
(74) Mandataire: Derambure, Christian

(56) Documents cités:
- WO-A-01/47653
- WO-A-2007/014668
- FR-A- 2 842 445

## Description

L'invention concerne une machine pour la production de conteneurs métalliques suivant le préambule de la revendication 1 et un procédé pour la production de conteneurs métalliques suivant le préambule de la revendication 24.

Une telle machine et un tel procédé sont décrits dans le document WO-A-2007014668.

On connaît déjà des machines destinées à la production de conteneurs métalliques tels que boîtes, bidons, pots, seaux ou analogue, ainsi que les procédés de leurs mises en oeuvre.

Ainsi, dans une réalisation connue, une telle machine comprend typiquement :
- une partie fixe incluant un bâti principal,
- des moyens d'outillage spécifiques, portés par le bâti principal de manière opératoire mobile, agencés de manière amovible, aptes à réaliser pour un type déterminé de pièce une opération déterminée de production, sélectionnés dans une gamme de moyens d'outillage aptes à réaliser pour les différents types de pièces les différentes opérations de production requises,
- et des moyens d'amenée, de maintien et d'évacuation des pièces à produire, en production et produites, des moyens d'entraînement des moyens d'outillage, et des moyens de commande,

La machine comprend par conséquent des moyens outillages adaptés à un type déterminé de pièce (caractérisé par exemple par la forme et/ou la taille) et à une opération déterminée de production telle que conformation, enlèvement de matière, soudage ou autre.

Le document WO 01/47653 décrit une machine spécialement adaptée à la production de boîtes métalliques.

En fonction du type déterminé de pièce concernée et de l'opération déterminée de production à réaliser, l'opérateur sélectionne les moyens d'outillage adaptés et les associe à la partie fixe de la machine. Lorsqu'il s'agit par exemple de changer de format, l'opérateur dissocie les moyens d'outillage spécifiques, alors en place et correspondant au format précédemment concerné, des moyens de commande - par exemple à came - pour installer et assembler les moyens d'outillage spécifiques correspondant au nouveau format souhaité.

Cette dissociation et cet installation-assemblage sont généralement complexes et longs, ce qui se révèle être un problème lorsque, comme c'est parfois le cas, il est souhaité une production avec un haut degré de flexibilité, par exemple parce que les séries homogènes de production sont relativement petites. Dans un tel cas, en effet, l'opérateur est sollicité fréquemment, les temps d'arrêt de la machine sont importants et sa cadence chute.

Selon le document FR-A-2842445, il est proposé de réaliser une machine linéaire à partir d'une bande transporteuse formant une unité de base à laquelle sont associés en différents points du parcours des postes ou modules de traitement mobiles et modulables en fonction des opérations à réaliser. Toutefois, une machine selon cette conception est encombrante, les modules étant juxtaposés le long de la bande transporteuse. En outre, ce document n'apporte aucun enseignement sur une réalisation concrète de la conception qu'il propose.

Le document WO 2007/014668 décrit également un dispositif et un procédé pour la production de conteneurs métalliques. Ici, il est prévu une unité de base comprenant une pluralité d'espaces de réception aptes à recevoir une pluralité d'unités d'usinage, chacune de ces unités étant apte à réaliser une opération spécifique. Ces unités d'usinage sont interchangeables. Chacune comprend un jeu d'outillage avec un entraînement propre indépendant. Un tel agencement implique que l'unité de base et les unités d'usinage comportent respectivement des moyens d'assemblage complémentaires tels qu'ils soient aptes à être soit assemblés de façon stable mais amovible, l'unité d'usinage correspondante, alors à l'état assemblé, étant portée de façon stable mais amovible par l'unité de base, soit désassemblés, l'unité d'usinage correspondante alors à l'état désassemblé étant dissociée de l'unité de base.

Avec un tel agencement, il est décisif de pouvoir procéder à l'assemblage des unités d'usinage de façon à la fois simple, rapide, exempte d'erreur, sûre et précise, une unité d'usinage devant avoir, une fois assemblée à l'unité de base, la position exacte souhaitée. La réalisation de ces exigences, en combinaison, est complexe, surtout avec des modules d'usinage qui, selon le document WO 2007/014668 peuvent atteindre et même dépasser 1.000 kg.

Toutefois, le document WO 2007/014668 n'apporte aucune solution qui soit satisfaisante pour la réalisation de ces exigences.

S'agissant de machines destinées à la production de conteneurs métalliques tels que boîtes, bidons, pots, seaux ou analogue, du type comportant une partie fixe incluant un bâti principal portant des premiers moyens d'assemblage et des unités-blocs comportant des moyens d'outillage spécifiques et dont les structures porteuses portent des seconds moyens d'assemblage aptes à être assemblés ou désassemblés des premiers moyens d'assemblage, de manière à adapter la machine en fonction du type déterminé de pièce concernée et de l'opération déterminée de production à réaliser, il existe donc le besoin - et le problème - que l'assemblage puisse être réalisé de façon à la fois simple, rapide, exempte d'erreur, sûre et précise. Ainsi, le changement des moyens d'outillage peut intervenir aussi souvent que nécessaire sans affecter substantiellement la cadence de production.

L'invention vise à apporter une solution à ce besoin, respectivement à apporter une solution à ce problème.

A cet effet, et selon un premier aspect, l'invention a pour objet une machine pour la production de conteneurs métalliques selon les caracteristiques de la revendication 1.

Selon une réalisation, les premiers et les seconds moyens d'assemblage sont structurellement du type en épi, en sifflet ou analogue, avec butée et saillie.

Selon une réalisation, les premiers moyens d'assemblage sont du type comprenant au moins une surface de guidage et de repos, inclinée par rapport à l'horizontale, et au moins une butée de fin de course en direction horizontale et/ou verticale et, les seconds moyens d'assemblage sont du type comprenant au moins une surface d'appui et au moins une saillie de fin de course, de manière que à l'état assemblé, la surface d'appui et la au moins une saillie de fin de course des seconds moyens d'assemblage soient respectivement immobilisées de façon stable mais amovible sur la surface de guidage et de repos et la au moins une butée de fin de course des premiers moyens d'assemblage.

Selon une réalisation, les premiers moyens d'assemblage sont du type comprenant une butée de fin de course en direction horizontale et une butée de fin de course en direction verticale et, les seconds moyens d'assemblage sont du type comprenant deux saillies de fin de course orthogonales, de manière que à l'état assemblé, les deux saillies de fin de course des seconds moyens d'assemblage soient immobilisés de façon stable avec la butée de fin de course en direction horizontale et la butée de fin de course en direction verticale des premiers moyens d'assemblage.

Dans ce cas, et selon une réalisation, la butée de fin de course en direction horizontale et la butée de fin de course en direction verticale des premiers moyens d'assemblage sont disposées au moins sensiblement verticalement et horizontalement, respectivement.

Selon une réalisation, les premiers moyens d'assemblage sont situés en saillie vers l'avant sur la face extérieure frontale, au moins sensiblement plane et verticale, du bâti principal, décalée vers l'arrière de la partie fixe de la machine.

Dans ce cas, et selon une réalisation, les seconds moyens d'assemblage de l'unité-bloc à l'état assemblé sont situés en saillie vers l'arrière sur la face extérieure arrière, au moins sensiblement plane, de l'unité-bloc, située au voisinage immédiat et vers l'avant de la face frontale du bâti principal.

Selon une première réalisation, plusieurs parties fonctionnellement distinctes des premiers moyens d'assemblage et des seconds moyens d'assemblage sont, respectivement, structurellement distinctes. Selon une seconde réalisations, ces parties sont, respectivement, structurellement communes.

Selon une réalisation, les premiers moyens d'assemblage et les seconds moyens d'assemblage, respectivement, sont en au moins trois parties fonctionnellement distinctes, écartées les unes des autres, respectivement, d'une part par rapport à un plan transversal vertical du bâti principal et un plan transversal vertical de la structure porteuse et d'autre part le long d'une direction verticale, l'unité-bloc étant supposée à l'état assemblé.

Selon une réalisation, les surfaces de guidage et de repos des premiers moyens d'assemblage en plusieurs parties, sont inclinées par rapport à l'horizontale d'un même angle d'inclinaison compris entre de l'ordre de 45° à de l'ordre de 60°.

Selon une réalisation, les surfaces d'appui des seconds moyens d'assemblage en plusieurs parties, sont inclinées d'un même angle d'inclinaison.

Selon une réalisation, à l'état assemblé, l'unité-bloc est portée de façon stable et opérationnelle sur la partie fixe par assemblage des premiers et seconds moyens d'assemblage, la surface d'appui et la au moins une saillie de fin de course des seconds moyens d'assemblage étant respectivement immobilisées de façon stable sur la surface de guidage et de repos et la au moins une butée de fin de course des premiers moyens d'assemblage, par appui par gravité du fait du poids de l'unité-bloc, sans nécessité d'organes de fixation positive, tels que boulons.

Selon une réalisation, les surfaces aptes à être en contact des premiers et seconds moyens d'assemblage présentent un frottement élevé au glissement.

Selon une réalisation, les moyens de guidage assurent un guidage relatif de l'unité-bloc par rapport à la partie fixe selon la direction verticale, une direction horizontale frontale, et une direction horizontale avant-arrière.

Selon une réalisation, les moyens de guidage selon la direction horizontale frontale comprennent des faces des premiers moyens d'assemblage et des faces des seconds moyens d'assemblage coopérant l'une avec l'autre, situées dans deux plans sécants selon une droite ayant la direction horizontale avant-arrière, plans inclinés pour former un V à pointe vers le bas ou vers le haut.

Selon une réalisation, la machine comporte en outre des moyens de repérage sur la partie fixe et sur chacune des unités-blocs pour le positionnement d'approche de l'unité-bloc par rapport à la partie fixe, en vue de l'assemblage.

Selon une réalisation, la machine comporte en outre des moyens de verrouillage respectivement associés à la partie fixe et à chacune des unités-blocs, assurant le verrouillage en position de l'unité-bloc une fois celle-ci assemblée sur la partie fixe.

Dans ce cas, selon une réalisation, les moyens de verrouillage comprennent la combinaison d'une pièce profilée montée coulissante entre une position rétractée inactive et une position saillante active et d'un perçage, la pièce profilée en position saillante venant se loger par coulissement et sans jeu substantiel dans le perçage située en regard, la pièce profilée et le perçage étant disposés l'un sur la partie fixe et l'autre sur l'unité-bloc et disposés parallèlement à la direction horizontale avant-arrière.

Dans ce cas, selon une réalisation, les moyens de verrouillage ont des parties conjuguées d'introduction permettant un centrage progressif au fur et à mesure que la pièce profilée pénètre dans le perçage, les moyens de verrouillage faisant également partie des moyens de guidage, omnidirectionnels dans un plan parallèle au plan frontal.

Dans ce cas, selon une réalisation, le perçage ménagé sur chaque unité-bloc comporte une garniture intérieure spécifique à chaque unité-bloc pour le positionnement omnidirectionnel de l'unité-bloc, dans un plan parallèle au plan frontal.

Selon une réalisation, que chaque unité-bloc comporte des premiers moyens de prise sous la forme d'une potence de suspension s'étendant vers le haut.

Selon une réalisation, à la machine lui sont associés des moyens de manipulation des unités-blocs comportant les seconds moyens de prise.

Selon un deuxième aspect, l'invention a pour objet un procédé pour la production de conteneurs métalliques selon les caractéristiques de la revendication 24.

On décrit maintenant plusieurs modes de réalisation de l'invention et différentes variantes à l'aide des dessins dans lesquels :
- La figure 1 est une vue en élévation frontale d'une machine selon l'invention, la figure montrant la partie fixe de la machine et une unique unité-bloc individualisée assemblée à la partie fixe, les autres unités-blocs individualisée susceptibles d'être associées à la partie fixe n'étant pas représentées.
- La figure 2 est une vue de côté de la machine représentée sur la figure 1.
- La figure 3 est une vue partielle en coupe verticale de la figure 2, montrant plus particulièrement les premiers moyens d'assemblage de la partie fixe et les seconds moyens d'assemblage de l'unité-bloc individualisée assemblée à la partie fixe.
- La figure 4 est une vue partielle, à plus grande échelle correspondant à la figure 3, montrant l'assemblement rigide de premiers moyens d'assemblage et de seconds moyens d'assemblage.
- La figure 5 est une vue schématique en perspective, de dessous et d'arrière d'une unité-bloc individualisée faisant partie de la machine.
- La figure 6 est une vue schématique partielle en coupe de la partie fixe et de l'unité-bloc assemblée sur la partie fixe, illustrant les moyens de verrouillage de l'unité-bloc assemblée sur la partie fixe.
- La figure 7 est une vue en perspective coupée des moyens de verrouillage montrant des parties conjuguées d'introduction permettant un centrage progressif et une garniture intérieure spécifique à chaque unité-bloc.

Une machine 1 selon l'invention est spécialement destinée à la production de conteneurs métalliques tels que boîtes, bidons, pots, seaux ou analogue.

La machine 1 comporte tout d'abord une partie 2, fixe dans son ensemble, incluant un bâti principal 3.

Le bâti principal 3 comporte une partie inférieure destinée notamment à soutenir le plateau de la machine 1 et une partie supérieure s'étendant vers le haut 3a en forme de pilier.

La machine 1 repose par sa partie fixe 2, au sol ou sur une surface d'appui S, horizontale ou sensiblement horizontale.

C'est par rapport à cette situation de la machine que doivent être compris les mots « supérieur », « inférieur », « horizontal » et « vertical », la direction verticale étant référencée AA.

Par rapport à un opérateur qui adapte, règle, intervient sur, contrôle ou surveille la machine 1 placée devant lui, ou agit sur les pièces à produire, en production ou produites, on définit un plan vertical frontal F de la machine 1 (plan de la figure 1) derrière lequel est située la machine 1. C'est en référence au plan vertical frontal F que doivent être compris les mots « avant », « arrière », « devant » et « derrière ».

La machine 1 comporte ensuite des moyens d'outillage spécifiques 4.

Les moyens d'outillage spécifiques 4 sont aptes à réaliser pour un type déterminé de pièce (caractérisé par exemple par la forme et/ou la taille), une opération déterminée de production.

Une telle opération déterminée de production est, par exemple, la conformation, l'enlèvement de matière, le soudage ou toute autre opération requise pour la production des conteneurs en cause.

Il n'y a pas un seul, mais plusieurs types déterminés de pièces et il n'y a pas une seule mais plusieurs opérations déterminées de production. Il existe par conséquent une gamme de moyens d'outillage 4 aptes à réaliser pour les différents types de pièces les différentes opérations de production requises, la gamme permettant de traiter tous les cas de figures.

Dès lors, l'opérateur qui dispose d'une machine 1 et d'une gamme de moyens d'outillage 4 sélectionne le type déterminé de pièce et l'opération déterminée de production souhaités et ensuite sélectionne dans la gamme de moyens d'outillage, ceux correspondant au type de pièce et à l'opération sélectionnés.

La machine 1 comporte enfin des moyens d'amenée, de maintien et d'évacuation des pièces à produire, en production et produites, des moyens d'entraînement des moyens d'outillage, des moyens de commande, et plus généralement des moyens nécessaires à son fonctionnement.

Les moyens d'outillage spécifiques 4 et les moyens associés spécifiques (tels que moyens de commande et d'alimentation) forment une unité-bloc individualisée 5. Classiquement, de tels moyens de commande comportent une ou plusieurs cames ou organes analogues.

La machine 1 comporte par conséquent la partie fixe 1, une unique unité-bloc 5, outre les autres moyens nécessaires à son fonctionnement.

On entend par unité-bloc individualisé, un ensemble structurel autoportant, d'un seul tenant, comprenant une pluralité de pièces, organes, sous-ensembles et dispositifs assemblés, associés ou coopérant les uns avec les autres, pouvant être traité comme un tout et notamment stocké, manipulé, déplacé, identifié...

Ainsi, lorsqu'il s'agit de changer de format, l'opérateur n'est plus obligé de dissocier les moyens d'outillage spécifiques 4, alors en place et correspondant au format précédemment concerné, des moyens de commande - par exemple à came - pour installer et assembler les moyens d'outillage spécifiques correspondant au nouveau format souhaité. En effet, l'opérateur change l'unité-bloc 5, laquelle incorpore déjà les moyens de commande. Dès lors, les opérations de changement de format sont beaucoup plus simples et rapides qu'antérieurement.

Une unité-bloc 5 comporte une structure porteuse 6 telle qu'un bâti, un élément de résistance, un cadre ou un support, cette liste n'étant pas limitative.

Etant donné qu'il est prévu une gamme des moyens d'outillage 4, il existe une gamme correspondante d'unités-blocs 5. Les unités-blocs de la gamme différent par leurs moyens d'outillage mais sont analogues dans leur structure et leur disposition.

Des moyens d'identification associés aux différentes unités-blocs 5 permettent de savoir pour chaque unité-bloc 5 quelle est le type déterminé de pièce et l'opération déterminée de production souhaités. Inversement, ces moyens d'identification permettent de savoir pour chaque type déterminé de pièce et opération déterminée de production souhaités, laquelle des unités-blocs 5 doit être sélectionnée et mise en oeuvre.

Par la suite, on ne décrit qu'une seule unité-bloc 5, la machine 1 comportant celle des unités-blocs qui est adaptée, comme il a été indiqué.

Le bâti principal 3 - plus particulièrement sa partie supérieure 3a - porte rigidement des premiers moyens d'assemblage 7, de sorte que la partie fixe 2 comporte ces premiers moyens d'assemblage 7.

Les différentes structures porteuses 6 de la gamme d'unités-blocs 5 portent chacune des seconds moyens d'assemblage 8, de sorte que chaque unité-bloc 5 comporte ces seconds moyens d'assemblage 8.

Les seconds moyens d'assemblage 8 des différentes unités-blocs de la gamme d'unités-blocs 5 sont analogues dans leur structure et leur disposition. On entend par là que bien qu'appartenant à des unités-blocs 5 différentes, ces seconds moyens d'assemblage 8 sont réalisés de la même manière et sont disposés sur les différentes unités-blocs 5 de la même manière.

Ainsi, bien que les unités-blocs 5 de la gamme d'unités-blocs 5 comportent des moyens d'outillage 4 différents, elles présentent une même interface d'interconnexion (seconds moyens d'assemblage 8) avec la partie fixe 2, de sorte qu'avec la même partie fixe 2, il est possible d'assembler l'une quelconque des unités-blocs de la gamme d'unités-blocs 5.

Les premiers moyens d'assemblage 7 et les seconds moyens d'assemblage 8 sont complémentaires les uns des autres de manière à pouvoir coopérer. Ils sont aptes à être soit assemblés soit désassemblés, se trouvant alors respectivement dans un état assemblé ou dans un état désassemblé.

A l'état assemblé des premiers et seconds moyens d'assemblage 7 et 8, correspond un état assemblé de l'unité-bloc 5, tandis qu'à l'état désassemblé des premiers et seconds moyens d'assemblage 7 et 8, correspond un état désassemblé de l'unité-bloc 5.

A l'état assemblé, l'unité-bloc 5 est portée de façon stable mais amovible par la partie fixe 2. Dans cet état, la machine 1 est opérationnelle avec l'unité-bloc 5 et également les moyens d'outillage 4 portés par la partie fixe 2.

Par conséquent, on entend par « assemblé », en relation avec la partie fixe 2 et une unité-bloc 5, respectivement leurs moyens d'assemblage 7 et 8, le fait que la partie fixe 2 porte l'unité-bloc 5 considérée de façon fixe, pour que la partie fixe 2 et l'unité-bloc 5 sont ensemble et forment un tout.

A l'état désassemblé, l'unité-bloc 5 est dissociée de la partie fixe 1. L'unité-bloc 5 peut alors être traitée indépendamment de la partie fixe 2 de la machine 1, notamment peut être stockée à distance de la partie fixe 2, manipulée, déplacée...

Par conséquent, on entend par « désassemblé », en relation avec la partie fixe 2 et une unité-bloc 5, respectivement leurs moyens d'assemblage 7 et 8, le fait que l'unité-bloc 5 est dissociée de la partie fixe 2, laquelle ne porte pas dans cette situation l'unité-bloc 5.

Chaque unité-bloc 5 comporte en outre des premiers moyens de prise 9, portés par sa structure porteuse 6.

Dans la réalisation représentée, les premiers moyens de prise 9 sous en forme de potence de suspension s'étendant vers le haut au dessus de l'unité-bloc 5.

Les premiers moyens de prise 9 sont aptes à coopérer avec des seconds moyens de prise déplaçables (non représentés), permettant la manipulation de l'unité-bloc 5 pour la faire passer de l'état assemblé à l'état désassemblé ou inversement. Ces seconds moyens de prise font partie de moyens de manipulation des unités-blocs, associés à la machine 1, tels qu'un manipulateur ayant un crochet de suspension coopérant avec un passage 10 ménagé en partie haute de la potence 9.

Par ailleurs, la partie fixe 2 et chacune des unités-blocs 5 de la gamme d'unités-blocs comportent, respectivement, des premiers et d'analogues seconds moyens complémentaires de connexion électrique ou fluidique 11, à montage et démontage rapides.

Les premiers et les seconds moyens d'assemblage 7 et 8 sont structurellement du type en épi, en sifflet ou analogue, avec butée et saillie. Les mots « épi » et « sifflet » appartiennent à la terminologie en matière d'assemblage d'allongement de pièces mais peuvent s'appliquer par analogie aux premiers et seconds moyens d'assemblage 7 et 8.

Les premiers et les seconds moyens d'assemblage 7 et 8 sont fonctionnellement du type par appui par gravité résultant du poids de l'unité-bloc 5, sans nécessité d'organes de serrage positif, tels que des boulons.

Afin qu'un tel assemblage fonctionnel ait la stabilité souhaitée, on peut prévoir que les surfaces aptes à être en contact des premiers et seconds moyens d'assemblage 7 et 8 présentent un frottement élevé au glissement, tout spécialement en direction horizontale parallèlement au plan vertical frontal F.

L'assemblage et le désassemblage des premiers et des seconds moyens d'assemblage 7 et 8 sont réalisés par un déplacement relatif au moins pour partie au moins sensiblement vertical. La partie fixe 2 étant immobile au sol S, le déplacement concerne les unités-blocs 5.

On décrit maintenant plus spécialement les premiers moyens d'assemblage 7.

De façon générale, les premiers moyens d'assemblage 7 comprennent une surface de guidage et de repos 12, inclinée par rapport à l'horizontale, d'un angle d'inclinaison compris entre de l'ordre de 45° à de l'ordre de 60°, une butée de fin de course en direction horizontale 13 et une butée de fin de course en direction verticale 14. Les butées 13 et 14 sont disposées au moins sensiblement verticalement et horizontalement, respectivement. En élévation latérale, les premiers moyens d'assemblage 7 ont une forme proche de celle de l'intérieur d'un V avec une première branche verticale et une seconde branche comportant un retour extérieur horizontal.

Les premiers moyens d'assemblage 7 sont situés en saillie vers l'avant sur la face extérieure frontale 15, au moins sensiblement plane et verticale, du bâti principal 3, décalée vers l'arrière de la partie fixe de la machine, derrière le plan vertical frontal F.

La surface de guidage et de repos 12 et les butées de fin de course 13 et 14 sont réalisées par la conformation appropriée d'une pièce de résistance. La butée de fin de course en direction horizontale 13 est située vers l'arrière et est attenante à la partie supérieure 3a du bâti 3. Vers l'avant de la butée 13 est située la surface de guidage et de repos 12. Vers l'avant de la surface de guidage et de repos 12 est située la butée de fin de course en direction verticale 14.

Les premiers moyens d'assemblage 7 sont réalisés en plusieurs parties fonctionnellement distinctes 7a, écartées les unes des autres dans une position relative fixe.
Cet écartement est choisi pour contribuer à la stabilité de l'assemblage.

Dans la réalisation représentée, ces parties fonctionnellement distinctes 7a sont également structurellement distinctes. Selon une autre variante, elles sont structurellement communes.

Ces parties distinctes 7a sont, de façon générale, écartées l'une de l'autre par rapport à un plan vertical transversal P du bâti principal 3 et/ou le long de la direction verticale AA.

Dans la réalisation représentée, les premiers moyens d'assemblage 7 comportent trois parties 7a fonctionnellement distinctes, écartées les unes des autres, d'une part par rapport au plan vertical transversal P et le long de la direction verticale AA.

Par exemple, il est prévu deux parties 7a supérieures latérales, espacées le long d'un même axe horizontal et une partie 7a inférieure médiane. Il est prévu que les surfaces de guidage et de repos 12 des différentes parties 7a ont une même inclinaison.

On décrit maintenant plus spécialement les seconds moyens d'assemblage 8. Par convention, cette description est faite en supposant l'unité-bloc correspondante assemblée sur la partie fixe 2.

De façon générale, les seconds moyens d'assemblage 8 comprennent une surface d'appui 16, inclinée par rapport à l'horizontale, d'un angle d'inclinaison compris entre de l'ordre de 45° à de l'ordre de 60°, une butée de fin de course en direction horizontale 17 et une butée de fin de course en direction verticale 18. Les butées 17 et 18 sont disposées au moins sensiblement verticalement et horizontalement, respectivement. En élévation latérale, les seconds moyens d'assemblage 7 ont une forme proche de celle de l'extérieur d'un V avec une première branche verticale et une seconde branche comportant un retour extérieur horizontal.

Les seconds moyens d'assemblage 8 sont situés en saillie vers l'arrière sur une face extérieure arrière 19, au moins sensiblement plane, de l'unité-bloc 5. Cette face 19 est située au voisinage immédiat et vers l'avant de la face 15.

Comme pour les premiers moyens d'assemblage 7, la surface d'appui 16 et les butées de fin de course 17 et 18 sont réalisées par la conformation appropriée d'une pièce de résistance. La butée de fin de course en direction verticale 18 est située vers l'arrière et est attenante à la face 19. Vers l'arrière de la butée 18 est située la surface d'appui 16. Vers l'arrière de la surface d'appui 16 est située la butée de fin de course en direction horizontale 17.

Comme pour les premiers moyens d'assemblage 7, les seconds moyens d'assemblage 8 sont réalisés en plusieurs parties fonctionnellement distinctes 8a, écartées les unes des autres dans une position relative fixe.
Cet écartement est choisi pour contribuer à la stabilité de l'assemblage.

Dans la réalisation représentée, ces parties fonctionnellement distinctes 8a sont également structurellement distinctes. Selon une autre variante, elles sont structurellement communes.

Ces parties distinctes 8a sont, de façon générale, écartées l'une de l'autre par rapport à un plan vertical transversal de la structure porteuse 6 et/ou le long de la direction verticale AA.

Dans la réalisation représentée, et comme les premiers moyens d'assemblage 7, les seconds moyens d'assemblage 8 comportent trois parties 8a fonctionnellement distinctes, écartées les unes des autres, d'une part par rapport au plan vertical transversal de la structure porteuse, alors confondu avec le plan P et le long de la direction verticale AA.

Par exemple, il est prévu deux parties 8a supérieures latérales, espacées le long d'un même axe horizontal et une partie 8a inférieure médiane. Il est prévu que les surfaces d'appui 16 des différentes parties 8a ont une même inclinaison.

A l'état assemblé, la surface d'appui 16 et les butées 17 et 18 sont respectivement immobilisées de façon stable mais amovible sur la surface de guidage et de repos 12 et les butées 13 et 14.

Ainsi, à l'état assemblé, l'unité-bloc 5 est portée de façon stable et opérationnelle sur la partie fixe 2 par assemblage des premiers et seconds moyens d'assemblage 7 et 8, par appui par gravité du fait du poids de l'unité-bloc 5, sans nécessité d'organes de fixation positive, tels que boulons.

La machine 1 comporte en outre des moyens de guidage 20a, 20b respectivement sur la partie fixe 2 et sur chacune des unités-blocs 5, ces moyens de guidage 20a, 20b participant au positionnement de l'unité-bloc 5 par rapport à la partie fixe 2, en vue de l'assemblage de la seconde sur la première dans la position souhaitée.

On entend par « guidage », le fait, lors de l'assemblage d'une unité-bloc 5 à la partie fixé 2, d'amener progressivement cette unité-bloc 5, par rapport à la partie fixe 2, dans la position relative souhaitée. Ainsi, l'approche progressive finale par une unité-bloc 5 de la partie fixe 2 est telle que l'unité-bloc vient occuper la position qu'elle doit avoir lors du fonctionnement de la machine.

Les moyens de guidage 20a, 20b sont prévus pour assurer un guidage selon les trois directions que sont la direction verticale AA, une direction horizontale BB parallèle au plan frontal F, pour cette raison appelée direction horizontale frontale BB, et une direction horizontale CC orthogonale au plan frontal F, pour cette raison appelée direction horizontale avant-arrière CC.

Les moyens de guidage 20a, 20b selon la direction verticale AA comprennent la surface de guidage et de repos 12 et la butée de fin de course en direction verticale 14, pour les premiers moyens d'assemblage 7 et la surface d'appui 16 et la butée de fin de course en direction verticale 18, pour les seconds moyens d'assemblage 8.

Les moyens de guidage 20a, 20b selon la direction horizontale avant-arrière CC comprennent notamment la surface de guidage et de repos 12, la butée de fin de course en direction verticale 14, la butée de fin de course en direction horizontale 13, pour les premiers moyens d'assemblage 7, et la surface d'appui 16, la butée de fin de course en direction verticale 18, la butée de fin de course en direction horizontale 17, pour les seconds moyens d'assemblage 8.

Les moyens de guidage 20a, 20b selon la direction horizontale frontale BB comprennent notamment des faces des premiers moyens d'assemblage 7 et des seconds moyens d'assemblage 8 coopérant l'une avec l'autre, situées dans deux plans sécants selon une droite ayant la direction horizontale avant-arrière CC, ces deux plans étant inclinés pour former un V à pointe vers le bas ou vers le haut. De telles faces 21 sont représentées sur la figure 5 en ce qui concerne l'unité-bloc 5 et les seconds moyens d'assemblage 8. Ces faces sont alors situées sur les cotés en regard des deux parties 8a supérieures latérales des seconds moyens d'assemblage 8.

La machine 1 comporte en outre, le cas échéant, des moyens de repérage sur la partie fixe 2 et sur chacune des unités-blocs 5, ces moyens de repérage étant aptes à faciliter le positionnement d'approche de l'unité-bloc 5 par rapport à la partie fixe 2, en vue de l'assemblage.

La machine 1 comporte en outre, des moyens 22a, 22b de verrouillage respectivement associés à la partie fixe 2 et à chacune des unités-blocs 5. Les moyens 22a, 22b assurent le verrouillage en position de l'unité-bloc 5 une fois celle-ci assemblée sur la partie fixe 2.

Il n'est pas nécessaire que les moyens 22a, 22b de verrouillage soient des moyens à serrage positif, tels que des boulons, qui nécessiteraient en outre une intervention complexe et nécessitant du temps.

Dans la réalisation considérée, les moyens de verrouillage 22a, 22b comprennent la combinaison d'une pièce profilée telle qu'une tige de vérin 22a et d'un perçage 22b, la pièce profilée étant montée coulissante entre une position rétractée inactive et une position saillante active où elle vient se loger par coulissement et sans jeu substantiel dans le perçage située en regard.

Par exemple, la pièce profilée en forme de tige de vérin 22a est portée par la partie fixe 2 et le perçage 22b est ménagé sur la face extérieure arrière 19 de l'unité-bloc 5. On peut aussi prévoir que la pièce profilée en forme de tige de vérin 22a est portée par l'unité-bloc 5 et le perçage 22b ménagé sur la partie fixe.

La pièce profilée en forme de tige de vérin 22a et le perçage 22b, l'unité-bloc 5 étant supposée assemblée à la partie fixe 2 sont disposés parallèlement à la direction horizontale avant-arrière CC.

Il est prévu un seul ensemble de moyens de verrouillage 22a, 22b, ou plusieurs par exemple écartés les uns des autres.

Dans une réalisation, les moyens de verrouillage 22a, 22b ont des parties conjuguées d'introduction permettant un centrage progressif au fur et à mesure que la tige de vérin 22a pénètre dans le perçage 22b. Avec une telle réalisation, les moyens de verrouillage 22a, 22b font également partie des moyens de guidage 20a, 20b et ils sont omnidirectionnels dans un plan parallèle au plan frontal F.

Dans une réalisation, il est prévu que le perçage 22b ménagé sur chaque unité-bloc 5 comporte une garniture intérieure 22c spécifique à chaque unité-bloc 5 de manière que le positionnement de cette unité-bloc, omnidirectionnellement dans un plan parallèle au plan frontal F soit aussi précis que le jeu existant entre la tige de vérin 22a et le perçage 22b.

Compte tenu que l'unité-bloc 5 est maintenue par gravité, comme il a été indiqué, il n'est pas nécessaire de prévoir que la tige de vérin 22a ait une course de coulissement importante et pénètre profondément dans le perçage 22b.

A la tige de vérin 22 sont associés des moyens d'entraînement et des moyens de commande. Ceux-ci sont à commande manuelle ou automatique.

L'invention concerne non seulement une machine 1 telle qu'elle vient d'être décrite, mais également une unité-bloc d'outillage 5, spécialement destinée à une telle machine 1.

Ainsi qu'il résulte de la description qui précède, une telle unité-bloc 5 comprend la structure porteuse 6, les moyens d'outillage spécifiques 4, les seconds moyens d'assemblage 8, les premiers moyens de prise 9, les moyens de connexion électrique ou fluidique, les moyens de guidage 20b et les moyens de verrouillage - le cas échéant également de guidage - 22b.

L'invention concerne également la gamme comprenant la pluralité d'unités-blocs 5, chacune apte à réaliser pour un type déterminé de pièce une opération déterminée de production.

Comme indiqué, les seconds moyens d'assemblage 8 de la pluralité d'unités-blocs 5 sont analogues dans leur structure et leur disposition.

Les différentes unités-blocs 5 de la gamme d'unités-blocs 5 comportent donc des moyens d'outillage 4 différents mais une même interface d'interconnexion 8 (seconds moyens d'assemblage) avec la partie fixe 2.

Pour la mise en oeuvre d'une une machine 1 telle qu'elle a été décrite, on part d'une situation dans laquelle on dispose d'une machine 1 ayant une partie fixe 2 et on dispose d'une gamme d'unités-blocs 5.

Puis, on sélectionne le type déterminé de pièce et l'opération déterminée de production souhaités. Cela permet de sélectionner dans la gamme d'unités-blocs 5, l'unité-bloc 5 correspondant au type de pièce et à l'opération ainsi sélectionnés.

Grâce aux moyens de manipulation comportant des seconds moyens de prise aptes à coopérer avec les premiers moyens de prise 9 des unités-blocs 5, on saisit l'unité-bloc 5 sélectionnée, on l'amène vers la partie fixe 2 et on fait coopérer les premiers moyens et les seconds moyens d'assemblage 7 et 8.

Lors de cette opération, on assure le guidage voulu, grâce à la coopération des moyens 20a, 20b.

Puis, on met en oeuvre les moyens de verrouillage 22a, 22b.

On laisse alors l'unité-bloc 5 être ainsi portée de façon stable mais amovible par la partie fixe 2.

Comme on le constate, l'assemblage peut être réalisé de façon à la fois simple, rapide, exempte d'erreur, sûre et précise de manière telle que le changement des moyens d'outillage puisse intervenir aussi souvent que nécessaire sans affecter substantiellement la cadence de production.

## Revendications

1. Machine (1) pour la production de conteneurs métalliques avec :
■ une partie fixe (2) incluant un bâti principal (3) portant des premiers moyens d'assemblage (7),
■ des moyens d'outillage (4) spécifiques pour réaliser pour un type de pièce une opération de production, sélectionnés dans une gamme de moyens d'outillage (4), formant avec les moyens associés spécifiques une unité-bloc (5) individualisée incluant une structure porteuse (6), à la gamme des moyens d'outillage (4) correspondant une gamme d'unités-blocs (5) dont les structures porteuses portent des seconds moyens d'assemblage (8),
■ les premiers et seconds moyens d'assemblage (8) aptes à être soit assemblés de façon amovible, l'unité-bloc (5) à l'état assemblé étant portée de façon stable et amovible par la partie fixe (2), soit désassemblés, l'unité-bloc (5) à l'état désassemblé étant dissociée de la partie fixe (2),
■ des premiers moyens de prise d'une unité-bloc (5) aptes à coopérer avec des seconds moyens de prise déplaçables pour manipuler l'unité-bloc (5) entre ses états assemblé et désassemblé,
■ des moyens d'amenée, de maintien et d'évacuation des pièces à produire, en production et produites, des moyens d'entraînement des moyens d'outillage (4), des moyens de commande,
■ des premiers et des seconds moyens complémentaires de connexion électrique ou fluidique, à montage et démontage rapides, de la partie fixe (2) et d'une unité-bloc (5),
■ des moyens de guidage (20a, 20b), respectivement sur la partie fixe (2) et sur chacune des unités-blocs (5), participant au positionnement de l'unité-bloc (5) par rapport à la partie fixe (2), en vue de l'assemblage de l'unité-bloc (5) sur la partie fixe (2) dans la position souhaitée.
■ **caractérisée par le fait que** les premiers moyens d'assemblage (7) et les seconds moyens d'assemblage (8) sont fonctionnellement du type par appui par gravité résultant du poids de l'unité-bloc (5), sans nécessité d'organes de serrage positif tels que des boulons, leur assemblage et leur désassemblage étant réalisé par un déplacement relatif au moins pour partie au moins sensiblement vertical, et sont chacun en plusieurs parties (7a, 8a) fonctionnellement distinctes, écartées les unes des autres dans une position relative fixe, l'écartement étant choisi pour contribuer à la stabilité de l'assemblage, des parties fonctionnellement distinctes (7a) des premiers moyens d'assemblage (7) étant écartées l'une de l'autre par rapport à un plan transversal vertical du bâti principal (3) et/ou le long d'une direction verticale, des parties fonctionnellement distinctes (8a) des seconds moyens d'assemblage (8) étant écartées l'une de l'autre par rapport à un plan transversal vertical de la structure porteuse (6) et/ou le long d'une direction verticale, l'unité-bloc (5) étant supposée à l'état assemblé.

2. Machine (1) selon la revendication 1, **caractérisée par le fait que** les premiers et les seconds moyens d'assemblage (7, 8) sont structurellement du type en épi, en sifflet ou analogue, avec butée et saillie.

3. Machine (1) selon la revendication 2, **caractérisée par le fait que** les premiers moyens d'assemblage (7) sont du type comprenant au moins une surface de guidage et de repos, inclinée par rapport à l'horizontale, et au moins une butée de fin de course en direction horizontale et/ou verticale et, les seconds moyens d'assemblage (8) sont du type comprenant au moins une surface d'appui et au moins une saillie de fin de course, de manière que à l'état assemblé, la surface d'appui et la au moins une saillie de fin de course des seconds moyens d'assemblage (8) soient respectivement immobilisées de façon stable mais amovible sur la surface de guidage et de repos et la au moins une butée de fin de course des premiers moyens d'assemblage (7).

4. Machine (1) selon la revendication 3, **caractérisée par le fait que** les premiers moyens d'assemblage (7) sont du type comprenant une butée de fin de course en direction horizontale et une butée de fin de course en direction verticale et, les seconds moyens d'assemblage (8) sont du type comprenant deux saillies de fin de course orthogonales, de manière que à l'état assemblé, les deux saillies de fin de course des seconds moyens d'assemblage (8) soient immobilisés de façon stable avec la butée de fin de course en direction horizontale et la butée de fin de course en direction verticale des premiers moyens d'assemblage (7).

5. Machine (1) selon la revendication 4, **caractérisée par le fait que** la butée de fin de course en direction horizontale et la butée de fin de course en direction verticale des premiers moyens d'assemblage (7) sont disposées au moins sensiblement verticalement et horizontalement, respectivement.

6. Machine (1) selon l'une quelconque des revendications 3 à 5, **caractérisée par le fait que** les premiers moyens d'assemblage (7) sont situés en saillie vers l'avant sur la face extérieure frontale (15), au moins sensiblement plane et verticale, du bâti principal (3), décalée vers l'arrière de la partie fixe (2) de la machine (1).

7. Machine (1) selon la revendication 6, **caractérisée par le fait que** les seconds moyens d'assemblage (8) de l'unité-bloc (5) à l'état assemblé sont situés en saillie vers l'arrière sur la face extérieure arrière (19), au moins sensiblement plane, de l'unité-bloc (5), située au voisinage immédiat et vers l'avant de la face frontale du bâti principal (3).

8. Machine (1) selon l'une quelconque des revendications 1 à 7, **caractérisée par le fait que** plusieurs parties fonctionnellement distinctes (7a, 8a) des premiers moyens d'assemblage (7) et des seconds moyens d'assemblage (8) sont, respectivement, structurellement distinctes.

9. Machine (1) selon l'une quelconque des revendications 1 à 7, **caractérisée par le fait que** plusieurs parties fonctionnellement distinctes (7a, 8a) des premiers moyens d'assemblage (7) et/ou ses seconds moyens d'assemblage (8) sont, respectivement, structurellement communes.

10. Machine (1) selon l'une quelconque des revendications 1 à 9, **caractérisée par** des premiers moyens d'assemblage (7) et des seconds moyens d'assemblage (8), respectivement, en au moins trois parties fonctionnellement distinctes, écartées les unes des autres, respectivement, d'une part par rapport à un plan transversal vertical du bâti principal (3) et un plan transversal vertical de la structure porteuse (6) et d'autre part le long d'une direction verticale, l'unité-bloc (5) étant supposée à l'état assemblé.

11. Machine (1) selon l'une quelconque des revendications 3 à 10, **caractérisée par le fait que** les surfaces de guidage et de repos des premiers moyens d'assemblage (7) en plusieurs parties, sont inclinées par rapport à l'horizontale d'un même angle d'inclinaison compris entre de l'ordre de 45° à de l'ordre de 60°.

12. Machine (1) selon l'une quelconque des revendications 3 à 11, **caractérisée par le fait que** les surfaces d'appui des seconds moyens d'assemblage (8) en plusieurs parties, sont inclinées d'un même angle d'inclinaison.

13. Machine (1) selon l'une quelconque des revendications 1 à 12, **caractérisée par le fait qu'**à l'état assemblé, l'unité-bloc (5) est portée de façon stable et opérationnelle sur la partie fixe (2) par assemblage des premiers et seconds moyens d'assemblage (8), la surface d'appui et la au moins une saillie de fin de course des seconds moyens d'assemblage (8) étant respectivement immobilisées de façon stable sur la surface de guidage et de repos et la au moins une butée de fin de course des premiers moyens d'assemblage (7), par appui par gravité du fait du poids de l'unité-bloc (5), sans nécessité d'organes de fixation positive, tels que boulons.

14. Machine (1) selon la revendication 13, **caractérisée par le fait que** les surfaces aptes à être en contact des premiers et seconds moyens d'assemblage (8) présentent un frottement élevé au glissement.

15. Machine (1) selon l'une quelconque des revendications 1 à 14, **caractérisée par le fait que** les moyens de guidage (20a, 20b) assurent un guidage relatif de l'unité-bloc (5) par rapport à la partie fixe (2) selon la direction verticale, une direction horizontale frontale, et une direction horizontale avant-arrière.

16. Machine (1) selon la revendication 15, **caractérisée par le fait que** les moyens de guidage (20a, 20b) selon la direction horizontale frontale comprennent des faces des premiers moyens d'assemblage (7) et des faces (21) des seconds moyens d'assemblage (8) coopérant l'une avec l'autre, situées dans deux plans sécants selon une droite ayant la direction horizontale avant-arrière CC, plans inclinés pour former un V à pointe vers le bas ou vers le haut.

17. Machine (1) selon l'une quelconque des revendications 1 à 16, **caractérisée par le fait qu'**elle comporte en outre des moyens de repérage sur la partie fixe (2) et sur chacune des unités-blocs (5) pour le positionnement d'approche de l'unité-bloc (5) par rapport à la partie fixe (2), en vue de l'assemblage.

18. Machine (1) selon l'une quelconque des revendications 1 à 17, **caractérisée par le fait qu'**elle comporte en outre des moyens (22a, 22b) de verrouillage respectivement associés à la partie fixe (2) et à chacune des unités-blocs (5), assurant le verrouillage en position de l'unité-bloc (5) une fois celle-ci assemblée sur la partie fixe (2).

19. Machine (1) selon la revendication 18, **caractérisée par le fait que** les moyens de verrouillage (22a, 22b) comprennent la combinaison d'une pièce profilée (22a) montée coulissante entre une position rétractée inactive et une position saillante active et d'un perçage (22b), la pièce profilée en position saillante venant se loger par coulissement et sans jeu substantiel dans le perçage (22b) située en regard, la pièce profilée (22a) et le perçage (22b) étant disposés l'un sur la partie fixe (2) et l'autre sur l'unité-bloc (5) et disposés parallèlement à la direction horizontale avant-arrière.

20. Machine (1) selon la revendication 19, **caractérisée par le fait que** les moyens de verrouillage (22a, 22b) ont des parties conjuguées d'introduction permettant un centrage progressif au fur et à mesure que la pièce profilée (22a) pénètre dans le perçage (22b), les moyens de verrouillage (22a, 22b) faisant également partie des moyens de guidage (20a, 20b), omnidirectionnels dans un plan parallèle au plan frontal.

21. Machine (1) selon l'une quelconque des revendications 19 et 20, **caractérisée par le fait que** le perçage (22b) ménagé sur chaque unité-bloc (5) comporte une garniture intérieure (22c) spécifique à chaque unité-bloc (5) pour le positionnement omnidirectionnel de l'unité-bloc (5), dans un plan parallèle au plan frontal.

22. Machine (1) selon l'une quelconque des revendications 1 à 21, **caractérisée par le fait que** chaque unité-bloc (5) comporte des premiers moyens de prise sous la forme d'une potence de suspension s'étendant vers le haut.

23. Machine (1) selon l'une quelconque des revendications 1 à 22, **caractérisée par le fait que** lui sont associés des moyens de manipulation des unités-blocs (5) comportant les seconds moyens de prise.

24. Procédé pour la production de conteneurs métalliques tels que boîtes, bidons, pots, seaux ou analogue, dans lequel :
■ on dispose d'une machine (1) ayant une partie fixe (2) et on dispose d'une gamme d'unités-blocs (5) de la machine;
■ on sélectionne le type déterminé de pièce et l'opération déterminée de production souhaités ;
■ on sélectionne dans la gamme d'unités-blocs (5), l'unité-bloc (5) correspondant au type de pièce et à l'opération sélectionnés ;
■ grâce à des moyens de manipulation comportant des seconds moyens de prise aptes à coopérer avec les premiers moyens de prise des unités-blocs (5), on saisit l'unité-bloc (5) sélectionnée, on l'amène vers la partie fixe (2) et on fait coopérer les premiers moyens et les seconds moyens d'assemblage (7, 8) ;
■ on assure le guidage voulu, grâce à la coopération de moyens de guidage (20a, 20b);
■ on met en oeuvre les moyens de verrouillage (22a, 22b) pour verrouiller l'unité-bloc (5) à la partie fixe (2) ;
■ et on laisse l'unité-bloc (5) être ainsi portée de façon stable mais amovible par la partie fixe (2).
**caracterisé par le fait que** l'on met en oeuvre une machine (1) selon l'une quelconque des revendications 1 à 23.

## Claims

1. A machine (1) for producing metal containers including:
- a fixed part (2) including a main frame (3) carrying first coupling means (7),
- tooling means (4) specific for executing an operation of production for a part type, selected in a range of tooling means (4), forming, together with the specific associated means, a tailored block-unit (5) including a bearing structure (6), with a range of block-units (5), the bearing structures of which carry second coupling means (8), matching the range of tooling means (4),
- the first and second coupling means (8) being able to be either detachably coupled, with the block-unit (5), in coupled condition, being steadily and detachably carried by the fixed part (2), or uncoupled, with the block-unit (5), in uncoupled condition, being separated from the fixed part (2),
- first means for gripping a block-unit (5) able to cooperate with second gripping means which can be moved for handling the block-unit (5) between the coupled and uncoupled conditions thereof,
- means for feeding, holding and discharging the parts to be produced, in production and produced, means for driving the tooling means (4), control means,
- first and second additional electric or fluid connexion means, with a quick mounting and dismounting, of the fixed part (2) and a block-unit (5),
- guiding means (20a, 20b) respectively on the fixed part (2) and on each one of the block-units (5), participating in the positioning of the block-unit (5) with respect to the fixed part (2), with a view to coupling the block-unit (5) on the fixed part (2) in the desired position,
**characterized in that** the first coupling means (7) and the second coupling means (8) are functionally of the bearing-type connection, by gravity resulting from the weight of the block-unit (5), and require no positive tightening members such as bolts, since the coupling and uncoupling thereof is carried out by a relative, at least partly substantially vertical motion and are, each, made of several functionally distinct parts (7a, 8a), spaced apart from one another in a relative fixed position, with the space being so chosen as to contribute to the stability of the assembly, with functionally distinct parts (7a) of the first coupling means (7) being spaced apart from one another with respect to a vertical transversal plane of the main frame (3) and/or along a vertical direction, with functionally distinct parts (8a) of the second coupling means (8) being spaced apart from one another with respect to a vertical transversal plane of the bearing structure (6) and/or along a vertical direction, with the block-unit (5) being assumed in coupled condition.

2. A machine (1) according to claim 1, **characterized in that** the first and the second coupling means (7, 8) are structurally of the herringbone, splayed or analogue type, with a stop and an elevation.

3. A machine (1) according to claim 2, **characterized in that** the first coupling means (7) are of the type including at least one guiding and resting surface inclined with respect to the horizontal, and at least an end-stop in the horizontal and/or vertical direction, and the second coupling means (8) are of the type including at least a resting surface and at least an elevated end-stop, so that, in the coupled condition, the resting surface and the at least one elevated end-stop of the second coupling means (8) are respectively steadily but detachably immobilized on the guiding and resting surface and the at least one end-stop of the first coupling means (7).

4. A machine (1) according to claim 3, **characterized in that** the first coupling means (7) of the type including an end-stop in the horizontal direction and an end-stop in the vertical direction and the second coupling means (8) are of the type including two orthogonal elevated end-stops so that, in the coupled condition, both elevated end-stops of the second coupling means (8) are steadily immobilized with the end-stop in the horizontal direction and the end-stop in the vertical direction of the first coupling means (7).

5. A machine (1) according to claim 4, **characterized in that** the end-stop in the horizontal direction and the end-stop in the vertical direction of the first coupling means (7) are respectively positioned at least substantially vertically and horizontally.

6. A machine (1) according to any one of claims 3 to 5, **characterized in that** the first coupling means (7) are placed in elevation frontwards on the front outer face (15), at least substantially plane and vertical, of the main frame (3), shifted to the rear of the fixed part (2) of the machine (1).

7. A machine (1) according to claim 6, **characterized in that** the second coupling means (8) of the block-unit (5) in the coupled condition are placed in elevation rearwards on the rear outer face (19) at least substantially plane, of the block-unit (5), located in the immediate vicinity and towards the front of the front face of the main frame (3).

8. A machine (1) according to any one of claims 1 to 7, **characterized in that** several functionally distinct parts (7a, 8a) of the first coupling means (7) and the second coupling means (8) are respectively structurally distinct.

9. A machine (1) according to any one of claims 1 to 7, **characterized in that** several functionally distinct parts (7a, 8a) of the first coupling means (7) and/or the second coupling means (8) are respectively structurally common.

10. A machine (1) according to any one of claims 1 to 9, **characterized in that** first coupling means (7) and second coupling means (8), respectively, in at least three functionally distinct parts, spaced from one another respectively, on the one hand with respect to a vertical transversal plane of the main frame (3) and a vertical transversal plane of the bearing structure (6) and on the other hand along a vertical direction, with the block-unit (5) being assumed in coupled condition.

11. A machine (1) according to any one of claims 3 to 10, **characterized in that** the guiding and resting surfaces of the first coupling means (7) in several parts are inclined with respect to the horizontal along the same angle of inclination of approximately 45° to approximately 60°.

12. A machine (1) according to any one of claims 3 to 11, **characterized in that** the resting surfaces of the second coupling means (8) in several parts are inclined along the same angle of inclination.

13. A machine (1) according to any one of claims 1 to 12, **characterized in that**, in coupled condition, the block-unit (5) is steadily and functionally carried by the fixed part (2) through the coupling of the first and second coupling means (8), with the resting surface and the at least one elevated end-stop of the second coupling means (8) being respectively steadily bearing-immobilized on the guiding and resting surface and the at least one end-stop of the first coupling means (7), by gravity because of the weight of the block-unit (5), without requiring positive fastening members, such as bolts.

14. A machine (1) according to claim 13, **characterized in that** the surfaces able to be in contact with the first and second coupling means (8) have a high sliding friction.

15. A machine (1) according to any one of claims 1 to 14, **characterized in that** the guiding means (20a, 20b) provide a relative guiding of the block-unit (5) with respect to the fixed part (2) in the vertical direction, a front horizontal direction and a front-rear horizontal direction.

16. A machine (1) according to claim 15, **characterized in that** the guiding means (20a, 20b) according to the front horizontal direction include faces of the first coupling means (7) and faces (21) of the second coupling means (8) cooperating together, located in two cutting planes along a straight line having the front to rear horizontal direction CC, inclined planes to form a V, the point of which is oriented downwards or upwards.

17. A machine (1) according to any one of claims 1 to 16, **characterized in that** it further includes locating means on the fixed part (2) and on each one of the block-units (5) for the approach positioning of the block-unit (5) with respect to the fixed part (2), for coupling purposes.

18. A machine (1) according to any one of claims 1 to 17, **characterized in that** it further includes locking means (22a, 22b) respectively associated with the fixed part (2) and with each one of the block-units (5), thus locking the block-unit (5) in position upon coupling the latter on the fixed part (2).

19. A machine (1) according to claim 18, **characterized in that** the locking means (22a, 22b) include the combination of a profiled part (22a) mounted to slide between an inactive folded position and an active unfolded position with a bore (22b), with the unfolded profiled part sliding into the opposite bore (22b) without any substantial play, with the profiled part (22a) and the bore (22a) being positioned one on the fixed part (2) and the other one on the block-unit (5) and positioned parallel to the front-rear horizontal direction.

20. A machine (1) according to claim 19, **characterized in that** the locking means (22a, 22b) have conjugated insertion parts enabling a progressive centring when and as the profiled part (22a) is inserted into the bore (22b), with the locking means (22a, 22b) also belonging to the guiding means (20a, 20b) omni-directional in a plane parallel to the front plane.

21. A machine (1) according to any one of claims 19 and 20, **characterized in that** the bore (22b) provided on each block-unit (5) includes an inner packing (22c) specific to each block-unit (5) for the omni-directional positioning of the block-unit (5) in a plane parallel to the front plane.

22. A machine (1) according to any one of claims 1 to 21, **characterized in that** each block-unit (5) includes first gripping means as a suspension arm extending upwards.

23. A machine (1) according to any one of claims 1 to 22, **characterized in that** block-units (5) handling means including the second gripping means are associated therewith.

24. A method for producing metal containers such as boxes, cans, pots, buckets or the like, wherein:
- a machine (1) having a fixed part (2) is provided and a range of machine block-units (5) is provided;
- the determined type of the part and the determined production operation are selected as desired;
- the block-unit (5) matching the selected type of the part and operation is selected in the range of block-units (5);
- using handling means including second gripping means able to cooperate with the block-units (5) first gripping means, the selected block-unit (5) is gripped, brought to the fixed part (2) and the first and the second coupling means (7, 8) are used in cooperation;
- the desired guiding is provided thanks to the cooperation of the guiding means (20a, 20b);
- locking means (22a, 22b) are implemented for locking the block-unit (5) to the fixed part (2);
- the block-unit (5) is thus steadily but detachably carried by the fixed part (2),
**characterized in that** a machine (1) according to any one of claims 1 to 23 is implemented.

## Patentansprüche

1. Maschine (1) für die Herstellung von Metallcontainern mit:
einem festen Teil (2), der ein erste Zusammenbaumittel (7) tragendes Hauptgestell (3) beinhaltet,
spezifischen Werkzeugmitteln (4) für die Realisierung einer Produktionsoperation für einen Teiletyp, die in einer Serie von Werkzeugmitteln (4) ausgewählt sind, die mit spezifischen, zugeordneten Mitteln eine individuell gestaltete Blockeinheit (5) bilden, die eine Trägerstruktur (6) beinhaltet, wobei eine Serie von Blockeinheiten (5), deren Trägerstrukturen zweite Zusammenbaumittel (8) tragen, der Serie der Werkzeugmittel (4) entsprechen.
ersten und zweiten Zusammenbaumitteln (8), die geeignet sind, entweder abnehmbar zusammengebaut zu werden, wobei die Blockeinheit (5) im zusammengebauten Zustand stabil und abnehmbar vom festen Teil (2) getragen wird, oder auseinandergebaut zu werden, wobei die Blockeinheit (5) im auseinandergebauten Zustand vom festen Teil (2) gelöst ist,
ersten Greifmitteln einer Blockeinheit (5), die geeignet sind, mit zweiten, verschiebbaren Greifmitteln zusammenzuwirken, um die Blockeinheit (5) zwischen ihrem jeweils zusammengebauten und auseinandergebauten Zustand zu handhaben,
Zuführ-, Halte- und Austragsmitteln der zu produzierenden, sich in der Produktion befindenden und produzierten Teile, Antriebsmitteln der Werkzeugmittel (4), Steuermitteln,
ersten und zweiten komplementären elektrischen oder Mediumanschlussmittel zur schnellen Montage und Demontage des festen Teils (2) und einer Blockeinheit (5).
Führungsmittel (20a, 20b) jeweils auf dem festen Teil (2) und auf jeder der Blockeinheiten (5), die an der Positionierung der Blockeinheit (5) im Verhältnis zum festen Teil (2) zwecks Zusammenbaus der Blockeinheit (5) auf dem festen Teil (2) in der gewünschten Position beteiligt sind,
**dadurch gekennzeichnet, dass** die ersten Zusammenbaumittel (7) und die zweiten Zusammenbaumittel (8) funktional von dem Typ durch Aufstützen per Schwerkraft sind, die aus dem Gewicht der Blockeinheit (5) resultiert, ohne Notwendigkeit von Organen zum positiven Einspannen, wie z. B. Bolzen, wobei ihr Zusammenbauen und ihr Auseinanderbauen durch eine relative Verschiebung wenigstens zum Teil wenigstens deutlich vertikal realisiert wird und jeweils in mehreren funktional unterschiedlichen, voneinander in einer relativen festen Position beabstandeten Teilen (7a, 8a) sind, wobei die Beabstandung gewählt ist, um zur Stabilität des Zusammenbaus beizutragen, wobei funktional unterschiedliche Teile (7a) der ersten Zusammenbaumittel (7) voneinander im Verhältnis zu einer vertikalen transversalen Ebene des Hauptgestells (3) und / oder entlang einer vertikalen Richtung beabstandet sind, wobei funktional unterschiedliche Teile (8a) der zweiten Zusammenbaumittel (8) voneinander im Verhältnis zu einer vertikalen transversalen Ebene der äußeren Trägerstruktur (6) und / oder entlang einer vertikalen Richtung beabstandet sind, wobei davon ausgegangen wird, dass sich die Blockeinheit (5) im zusammengebauten Zustand befindet.

2. Maschine (1) gemäß Anspruch 1, **dadurch gekennzeichnet, dass** die ersten und zweiten Zusammenbaumittel (7, 8) strukturell von dem schrägen, spitz zulaufenden oder analogen Typ mit Anschlag und Vorsprung sind.

3. Maschine (1) gemäß Anspruch 2, **dadurch gekennzeichnet, dass** die ersten Zusammenbaumittel (7) von dem Typ sind, umfassend wenigstens eine Führungs- und Ruhefläche, die im Verhältnis zur Horizontalen geneigt ist, und wenigstens einen Endanschlag in horizontaler und /oder vertikaler Richtung und die zweiten Zusammenbaumittel (8) von dem Typ sind, der wenigstens eine Stützfläche und wenigstens einen Endvorsprung derart umfasst, dass im zusammengebauten Zustand die Stützfläche und der wenigstens eine Endvorsprung der zweiten Zusammenbaumittel (8) jeweils stabil, aber abnehmbar auf der Führungs- und Ruhefläche und den wenigstens einen Endanschlag der ersten Zusammenbaumittel (7) festgestellt sind.

4. Maschine (1) gemäß Anspruch 3, **dadurch gekennzeichnet, dass** die ersten Zusammenbaumittel (7) von dem Typ sind, umfassend einen Endanschlag in horizontaler Richtung und einen Endanschlag in vertikaler Richtung und die zweiten Zusammenbaumittel (8) von dem Typ sind, umfassend zwei orthogonale Endvorsprünge derart, dass im zusammengebauten Zustand die zwei Endvorsprünge der zweiten Zusammenbaumittel (8) stabil mit dem Endanschlag in horizontaler Richtung und dem Endanschlag in vertikaler Richtung der ersten Zusammenbaumittel (7) festgestellt sind.

5. Maschine (1) gemäß Anspruch 4, **dadurch gekennzeichnet, dass** der Endanschlag in horizontaler Richtung und der Endanschlag in vertikaler Richtung der ersten Zusammenbaumittel (7) jeweils wenigstens deutlich vertikal und horizontal angeordnet sind.

6. Maschine (1) gemäß Anspruch 3 bis 5, **dadurch gekennzeichnet, dass** die ersten Zusammenbaumittel (7) sich nach vorne hervorstehend auf der äußeren frontalen, wenigstens deutlich ebenen und vertikalen Seite (15) des Hauptgestells (3), die zur hinteren Seite des festen Teils (2) der Maschine (1) verschoben ist, befinden.

7. Maschine (1) gemäß Anspruch 6, **dadurch gekennzeichnet, dass** die zweiten Zusammenbaumittel (8) der Blockeinheit (5) sich im zusammengebauten Zustand nach hinten hervorstehend auf der hinteren äußeren, wenigstens deutlich ebenen Seite (19) der Blockeinheit (5) befinden, die sich in der unmittelbaren Nähe und zur frontalen Seite des Hauptgestells (3) befindet.

8. Maschine (1) gemäß Anspruch 1 bis 7, **dadurch gekennzeichnet, dass** mehrere funktional unterschiedliche Teile (7a, 8a) der ersten Zusammenbaumittel (7) und der zweiten Zusammenbaumittel (8) jeweils strukturell unterschiedlich sind.

9. Maschine (1) gemäß Anspruch 1 bis 7, **dadurch gekennzeichnet, dass** mehrere funktional unterschiedliche Teile (7a, 8a) der ersten Zusammenbaumittel (7) und / oder der zweiten Zusammenbaumittel (8) jeweils strukturell gemeinsam sind.

10. Maschine (1) gemäß Anspruch 1 bis 9, **gekennzeichnet durch** erste Zusammenbaumittel (7) und zweite Zusammenbaumittel (8) jeweils in wenigstens drei funktional unterschiedlichen Teilen, die jeweils einerseits im Verhältnis zu einer vertikalen transversalen Ebene des Hauptgestells (3) und einer vertikalen transversalen Ebene der Trägerstruktur (6) und andererseits entlang einer vertikalen Richtung voneinander beabstandet sind, wobei davon ausgegangen wird, dass sich die Blockeinheit (5) im zusammengebauten Zustand befindet.

11. Maschine (1) gemäß Anspruch 3 bis 10, **dadurch gekennzeichnet, dass** die Führungs- und Ruheflächen der ersten Zusammenbaumittel (7) in mehreren Teilen im Verhältnis zur Horizontalen um einen selben Neigungswinkel geneigt sind, der zwischen der Größenordnung von 45° und der Größenordnung von 60° inbegriffen ist.

12. Maschine (1) gemäß Anspruch 3 bis 11, **dadurch gekennzeichnet, dass** die Stützflächen der zweiten Zusammenbaumittel (8) in mehreren Teilen um einen selben Neigungswinkel geneigt sind.

13. Maschine (1) gemäß Anspruch 1 bis 12, **dadurch gekennzeichnet, dass** die Blockeinheit (5) im zusammengebauten Zustand stabil und wirkend auf dem festen Teil (2) durch den Zusammenbau der ersten und zweiten Zusammenbaumittel (8) getragen wird, wobei die Stützfläche und der wenigstens eine Endvorsprung der zweiten Zusammenbaumittel (8) jeweils stabil auf der Führungs- und Ruhefläche und dem wenigstens einen Endanschlag der ersten Zusammenbaumittel (7) durch Aufstützen per Schwerkraft aufgrund des Gewichts der Blockeinheit (5) ohne Notwendigkeit von Organen zur positiven Befestigung, wie z. B. Bolzen, festgestellt sind.

14. Maschine (1) gemäß Anspruch 13, **dadurch gekennzeichnet, dass** die Flächen, die geeignet sind, mit den ersten und zweiten Zusammenbaumitteln (8) in Kontakt zu treten, beim Gleiten eine hohe Reibung aufweisen.

15. Maschine (1) gemäß Anspruch 1 bis 14, **dadurch gekennzeichnet, dass** die Führungsmittel (20a, 20b) eine relative Führung der Blockeinheit (5) im Verhältnis zum festen Teil (2) gemäß der vertikalen Richtung, einer frontalen horizontalen Richtung und einer horizontalen Richtung vorwärts-rückwärts gewährleisten.

16. Maschine (1) gemäß Anspruch 15, **dadurch gekennzeichnet, dass** die Führungsmittel (20a, 20b) gemäß der frontalen horizontalen Richtung Seiten der ersten Zusammenbaumittel (7) und Seiten (21) der zweiten Zusammenbaumtitel (8), die miteinander zusammenwirken, sich in zwei Schnittebenen gemäß einer Geraden befinden, die die horizontale Richtung vorwärts-rückwärts CC, hat, geneigte Ebenen zur Bildung eines mit der Spitze nach unten oder nach oben gerichteten Vs umfassen.

17. Maschine (1) gemäß Anspruch 1 bis 16, **dadurch gekennzeichnet, dass** sie darüber hinaus Kennzeichnungsmittel auf dem festen Teil (2) und auf jeder Blockeinheit (5) für die Annäherungspositionierung der Blockeinheit (5) im Verhältnis zum festen Teil (2) zwecks Zusammenbaus umfasst.

18. Maschine (1) gemäß Anspruch 1 bis 17, **dadurch gekennzeichnet, dass** sie darüber hinaus Verriegelungsmittel (22a, 22b) umfasst, die jeweils dem festen Teil (2) und jeder Blockeinheit (5) zugeordnet sind und die Verriegelung der Blockeinheit (5) nach deren Zusammenbau auf dem festen Teil (2) in der Position gewährleisten.

19. Maschine (1) gemäß Anspruch 18, **dadurch gekennzeichnet, dass** die Verriegelungsmittel (22a, 22b) die Kombination eines Profilteils (22a), das gleitend zwischen einer inaktiven eingefahrenen Position und einer aktiven hervorstehenden Position montiert ist, und einer Bohrung (22b) umfassen, wobei das Profilteil in hervorstehender Position sich durch Gleiten und ohne wesentliches Spiel in der Bohrung (22b) führt, die sich gegenüber befindet, wobei das Profilteil (22a) und die Bohrung (22b) jeweils auf dem festen Teil (2) und auf der Blockeinheit (5) angeordnet und parallel zur horizontalen Richtung vorwärts-rückwärts angeordnet sind.

20. Maschine (1) gemäß Anspruch 19, **dadurch gekennzeichnet, dass** die Verriegelungsmittel (22a, 22b) einander zugeordnete Einführteile haben, die eine progressive Zentrierung im Verlauf des Eindringens des Profilteils (22a) in die Bohrung (22b) zulassen, wobei die Verriegelungsmittel (22a, 22b) ebenfalls Teil der Führungsmittel (20a, 20b) sind, die in einer zur frontalen Ebene parallelen Ebene ungerichtet sind.

21. Maschine (1) gemäß Anspruch 19 und 20, **dadurch gekennzeichnet, dass** die auf jeder Blockeinheit (5) ausgesparte Bohrung (22b) einen inneren Einsatz (22c) umfasst, der für jede Blockeinheit (5) für die ungerichete Positionierung der Blockeinheit (5) in einer zur frontalen Ebene parallelen Ebene spezifisch ist.

22. Maschine (1) gemäß Anspruch 1 bis 21, **dadurch gekennzeichnet, dass** jede Blockeinheit (5) erste Greifmittel in Form eines sich nach oben erstreckenden Aufhängungsarms umfasst.

23. Maschine (1) gemäß Anspruch 1 bis 22, **dadurch gekennzeichnet, dass** ihr Mittel zur Handhabung der Blockeinheiten (5) zugeordnet sind, die die zweiten Greifmittel umfassen.

24. Verfahren für die Herstellung von Metallcontainern, wie z. B. Kästen, Kanister, Töpfe, Eimer oder dergleichen, bei dem:
man über eine Maschine (1) mit einem festen Teil (2) verfügt und man über eine Serie von Blockeinheiten (5) der Maschine verfügt;
man den bestimmten Teiletyp und die bestimmte Produktionsoperation, die gewünscht werden, auswählt;
man in der Serie von Blockeinheiten (5) die Blockeinheit (5) auswählt, die dem Teiletyp und der Operation entspricht, die gewünscht werden;
dank der Handhabungsmittel, die die zweiten Greifmittel umfassen, die zum Zusammenwirken mit den ersten Greifmitteln der Blockeinheiten (5) geeignet sind, man die ausgewählte Blockeinheit (5) ergreift, man sie zum festen Teil (2) zuführt und man die ersten Mittel und die zweiten Zusammenbaumittel (7, 8) zusammenwirken lasst;
man die gewünschte Führung dank des Zusammenwirkens von Führungsmitteln (20a, 20b) gewährleistet;
man die Verriegelungsmittel (22a, 22b) umsetzt, um die Blockeinheit (5) am festen Teil (2) zu verriegeln;
und man die Blockeinheit (5) somit stabil, jedoch abnehmbar von dem festen Teil (2) tragen lässt;
**dadurch gekennzeichnet, dass** man eine Maschine (1) gemäß Anspruch 1 bis 23 umsetzt.
